# EUROPÄISCHE PATENTSCHRIFT

(11) **EP 1 845 821 B1**
(45) Veröffentlichungstag und Bekanntmachung des Hinweises auf die Patenterteilung: **30.07.2008**
(21) Anmeldenummer: 05850270.9
(22) Anmeldetag: 14.12.2005
(51) Int. Cl.: A47B 88/04

(54) **SCHLIESS-UND ÖFFNUNGSVORRICHTUNG FÜR SCHUBLADEN**
CLOSING AND OPENING DEVICE FOR DRAWERS
DISPOSITIF DE FERMETURE ET D'OUVERTURE DE TIROIRS

(30) Priorität: 17.12.2004 DE 202004019738 U; 19.02.2005 DE 202005002699 U; 24.03.2005 DE 202005004776 U; 21.06.2005 DE 202005009860 U
(43) Veröffentlichungstag der Anmeldung: 24.10.2007
(73) Patentinhaber: Alfit AG, A-6840 Götzis (AT)
(72) Erfinder: BERGER, Horst, 33729 Bielefeld (DE)
(74) Vertreter: Helber, Friedrich
(86) Internationale Anmeldenummer: PCT/EP2005/013455
(87) Internationale Veröffentlichungsnummer: WO 2006/066774

(56) Entgegenhaltungen:
- EP-A- 0 743 032
- US-A- 5 302 016
- US-A1- 2003 117 048

## Beschreibung

Die Erfindung betrifft eine Schließ- und Öffnungsvorrichtung für Schubladen-Ausziehführungen mit einer an einer Korpuswand eines Möbelstücks zu befestigenden Führungsschiene und einer - gegebenenfalls unter Zwischenschaltung einer Mittelschiene - relativ zur Führungsschiene verschieblich gelagerten, an der Schublade zu befestigenden Laufschiene, wobei an einem an einer der beiden vorgenannten äußeren Schienen angeordneten Klinkengehäuse ein durch eine Federanordnung bistabil in zwei in Schubladen-Bewegungsrichtung voneinander beabstandete Endlagen vorgespannter beweglicher Klinkenbauteil vorgesehen ist, welcher eine Aufnahme für einen an der anderen Schiene vorgesehenen Mitnehmer aufweist, welcher bei der Relativverschiebung der Schienen bei Annäherung an die Schließstellung in die Aufnahme einfährt und den vorgespannten beweglichen Klinkenbauteil verschwenkt und dadurch aus der zugeordneten Endlage entriegelt, wodurch dieser unter der Wirkung der Federspannung in die andere Endlage bewegt wird und über den in der Aufnahme gehaltenen Mitnehmer die diesem zugeordnete Schiene in Schubladen-Einzugsrichtung mitnimmt.

Für die ausziehbare Führung von Schubladen im Korpus von Schubladenschränken werden heute fast ausschließlich Auszugsführungen mit einer an der Innenfläche der Schrank-Seitenwand befestigten Führungsschiene und einer durch Rollen oder Wälzkörper auf Führungsbahnen längsverschieblich geführten, an der Schublade zu befestigenden Laufschiene verwendet. Durch diese rollen- oder wälzgelagerten Ausziehführungen sind die Schubladen sehr leicht gängig, sie können ohne merkliche Kraftaufbringung ausgezogen und eingeschoben werden. Diese Leichtgängigkeit hat aber auch den Nachteil, dass mit Schwung geschlossene Schubladen beim Erreichen der Schließstellung am Schrankkorpus anstoßen und durch die dabei auftretende Reaktionskraft wieder - zumindest teilweise - in Öffnungsrichtung zurück geführt, d.h. geöffnet werden. Es sind daher bei Annäherung an die Schließstellung wirksam werdende Beschläge für solche Ausziehführungen entwickelt worden, welche sicherstellen, dass ein ungewolltes Öffnen der Schublade aus der geschlossenen Stellung nicht möglich ist. Neben den früher hierfür vorgesehenen mechanischen oder magnetischen Schnäppern wurden in neuerer Zeit an den Ausziehführungen selbst anzubringende, zwischen der Führungsschiene und der Laufschiene wirksame Beschläge in Form der eingangs erwähnten Einzugsautomatiken entwickelt, deren Einzugs- und Haltefunktion in der Schließstellung zum Teil auch noch durch eine den Schwung der Schublade vor Erreichen der Schließstellung abbremsende Dämpfungseinrichtung ergänzt wurde. (DE 40 20 277 C2).

Im Bestreben, aus optisch/ästhetischen Gründen die zum Öffnen und Schließen der Schublade an der Außenseite von deren Frontblende vorzusehenden Griffbeschläge zu vermeiden, wurden bereits so genannte Touch-Latch-Beschläge entwickelt (EP 0 766 939 B1), welche es erlauben, einer in der Schubladen-Schließstellung befindlichen Schublade durch einen zusätzlich ins Korpusinnere auf die Frontblende ausgeübten Druck eine Bewegung in Öffnungsrichtung zu erteilen, so dass die Rückseite der Frontblende dann im Randbereich hintergriffen und die Schublade - auch ohne Vorhandenseins eines Griffbeschlags - geöffnet werden kann. Solche Touch-Latch-Beschläge wurden bisher als gesondert an der Schublade und/oder dem Schrankkorpus zu montierende Beschläge ausgebildet, bei denen ein federbeaufschtagtes Druckstück aufeinander folgend in zwei in Längsrichtung zueinander versetzte Verschiebestellungen stellbar ist. Die Anbringung dieser Touch-Latch-Beschläge erfolgt so, dass das Druckstück in der äußeren vorgeschobenen Verschiebungsstellung so weit in Richtung zur Schublade vorsteht, dass die Schublade beim Schließen vor Erreichen der Schließstellung am Ende des Druckstücks anfährt. Zum vollständigen Schließen muss dann Druck in Schließrichtung auf die Schubladen-Frontblende ausgeübt werden. Sobald dann die Schließstellung erreicht ist, wird das Druckstück in der eingefahrenen Stellung der Schublade verriegelt und übt dann keine Öffnungskraft auf die Schubladen-Frontblende aus. Die gesonderte Anbringung dieser Beschläge erfordert also einen erheblichen Montageaufwand.

Der Erfindung liegt demgegenüber die Aufgabe zugrunde, eine Schließ- und Öffnungsvorrichtung mit dem Funktionsprinzip der Touch-Latch-Beschläge zu schaffen, welche an den Schubladen-Ausziehführungen vormontierbar ist.

Diese Aufgabe wird erfindungsgemäß durch eine Anordnung der Öffnungs- und Schließvorrichtung an einer Schubbladen-Ausziehführung der eingangs erwähnten Art gelöst, welche einen am Klinkenbauteil einerseits und am bzw. im Klinkengehäuse andererseits angreifenden Touch-Latch-Mechanismus aufweist, welcher bei Ausübung einer in Schubladen-Schließrichtung gerichteten Einschubbewegung auf die in der Schließstellung gehaltene Schublade den Klinkenbauteil und über den in der Aufnahme des Klinkenbauteils eingreifende Mitnehmer die Laufschiene und damit eine auf der Laufschiene gehaltene Schublade um ein vorgegebenes Maß in Schubladen-Öffnungsrichtung verschiebt.

In bevorzugter Weiterbildung der Erfindung kann die Ausgestaltung so getroffen sein, dass die Öffnungs- und Schließvorrichtung ein lang gestrecktes hohles Gehäuse aufweisen, dessen eines Ende am bzw. im Klinkengehäuse gehalten ist, wobei im hohlen Gehäuse eine aus dessen gegenüberliegenden Ende herausgeführte Koppelstange längsverschieblich angeordnet ist, deren aus dem hohlen Gehäuse vortretendes Ende am Klinkenbauteil angekoppelt ist, und dass am gegenüberliegenden, im hohlen Gehäuse aufgenommenen Ende der Koppelstange einerseits und im vom Klinkenbauteil abgewandten hohlen Gehäuses die zusammenwirkenden Funktionselemente des Touch-Latch-Mechanismus vorgesehen sind und die Koppelstange durch eine unter Vorspannung stehende Feder in Richtung einer Längsverschiebung zum Klinkenbauteil vorgespannt ist.

Der Touch-Latch-Mechanismus weist dabei bevorzugt eine im Innern des lang gestreckten hohlen Gehäuses vorgesehene, herzkurvenähnliche Steuerkurve auf, in welche ein am gehäuseinneren Ende der Koppelstange vorgesehener Steuervorsprung in an sich bekannter Weise eingreift.

Da der in der Steuerkurve geführte Steuervorsprung beim Ver- bzw. Entriegelungsvorgang neben der konstruktiv vorgegebenen Längsverschiebung zusätzlich eine Querbewegung ausführen muss, ist in zweckmäßiger Weiterbildung der Erfindung vorgesehen, dass der Steuervorsprung vom freien Ende eines am gehäuseinneren Ende der Koppelstange um eine parallel zur Längsmittelachse des in die Steuerkurve eingreifenden Steuervorsprungs verschwenkbar gelagerten Hebels vortritt. Dadurch wird eine die Längsverschiebung der Koppelstange im lang gestreckten hohlen Gehäuse behindernde Verbiegung der Koppelstange vermieden.

Darüber hinaus ist die Koppelstange zweckmäßig in einem mittleren Teilabschnitt des inneren lang gestreckten hohlen Gehäuses in Gehäuse-Längsrichtung verschieblich, relativ zum Gehäuse jedoch unverdrehbar geführt, um sicherzustellen, dass der Steuervorsprung nicht ungewollt durch Verdrehung der Koppelstange im Gehäuse aus der Steuerkurve austreten kann.

Das lang gestreckte hohle Gehäuse weist mit Vorteil wenigstens zwei entlang einer das Gehäuse etwa mittig in Längsrichtung verlaufenden Ebene zusammengesetzte Gehäusehälften auf, von denen die eine im Innern ihres sperrklinkenabgewandten Endbereichs mit der Steuerkurve versehen ist, während das der mit der Steuerkurve versehenen Gehäusehälfte gegenüberliegende Innere der anderen Gehäusehälfte derart hohl ausgebildet ist, dass der am gehäuseinneren Ende der Koppelstange vorgesehene Steuervorsprung den bei einer Längsverschiebung der Koppelstange von der Steuerkurve auf ihn übertragenen Querbewegungen zu folgen vermag, wobei die unter Druckvorspannung stehende Feder am oder im klinkenbauteilseitigen Endbereich des hohlen Gehäuses einerseits und im Bereich der Ankopplung der Koppelstange am Klinkenbauteil andererseits abgestützt ist.

Die Längsteilung des lang gestreckten Gehäuses in zwei Gehäusehälften ermöglicht eine einfache Herstellung der Gehäusehälften und die korrekte Montage der Koppelstange in der erforderlichen Eingriffsstellung des Steuervorsprungs in die Steuerkurve.

Das lang gestreckte hohle Gehäuse weist dabei zweckmäßig die äußere Form eines lang gestreckten Zylinders auf. Die Öffnungs- und Schließstellung entspricht dann in ihrem äußeren Aufbau und Aussehen den in den bekannten Einzugsautomatiken mit Vorteil verwendeten Dämpfungseinrichtungen. Bei entsprechender Anpassung der Abmessung ist es dann sogar möglich, eine Schließ- und Öffnungsvorrichtungen der hier in Frage stehenden Art wahlweise mit einer Dämpfungseinrichtung oder einem Touch-Latch-Mechanismus zu versehen bzw. die Einzugsautomatik entsprechend umzurüsten.

In vorteilhafter Weiterbildung der Erfindung kann das lang gestreckte hohle Gehäuse an seinem, vom Klinkenbauteil abgewandten Ende an einem in Längsrichtung des Klinkengehäuses verstellbaren Anschlag, beispielsweise einer Endfläche einer in eine Gewindebohrung im Klinkengehäuse eingeschraubten Stellschraube abgestützt sein. Durch Veränderung der Einschraubtiefe der Stellschraube in der Gewindebohrung kann dann die Lage des lang gestreckten hohlen Gehäuses im Klinkengehäuse verändert werden, wodurch eine Einstellung des Fugenabstands der Frontblende in der Schließstellung möglich ist.

Alternativ kann die Ausgestaltung auch so getroffen sein, dass der Anschlag von einem auf einen von der dem Klinkenbauteil abgewandten Endfläche des Gehäuses vortretenden, mit Gewinde versehen Zapfen aufgeschraubten mit einer mit einem komplementären Gewindeöffnung versehenen Stellrad gebildet wird.

Eine vorzeitiges Versagen der Schließ-/Öffnungsfunktion der Vorrichtung vermeidende Überlastsicherung kann in vorteilhafter Weiterbildung dadurch verwirklicht werden, dass der dass zwischen dem verstellbaren Anschlag und dem Klinkengehäuse eine Feder vorgesehen ist, welche beim Schließen einer Schublade über den Klinkenbauteil auf die Bauteile des Touch-Latch-Mecharismus übertragene stoßartige Beanspruchungen abfedert.

Die Feder wird dabei bevorzugt von wenigstens einer unter Druckvorspannung montierten Schraubenfeder gebildet.

Das langgestreckte hohle Gehäuse ist mit Vorteil längsverschieblich im Klinkengehäuse geführt und seinem, dem Klinkenbauteil abgewandten Ende über eine zwischengeschaltete unter Vorspannung stehende Feder im Klinkengehäuse abgestützt, wobei zweckmäßig ein den Verschiebungsweg des langgestreckten hohlen Gehäuses in Richtung zum Klinkenbauteil aufgrund der Vorspannung der zwischengeschalteten Feder begrenzender Anschlag im Klinkenbauteil vorgesehen ist.

Dabei ist die Ausgestaltung dann vorzugsweise so getroffen, dass die das Gehäuse abstützende Anschlagfläche des Anschlags in Verschiebungsrichtung des langgestreckten Gehäuses verstellbar ausgebildet ist.

Die Anschlagfläche wird dann bevorzugt von dem an einer Gegenfläche des langgestreckten Gehäuse angreifenden freien Ende des Schafts einer in eine Gewindebohrung im Klinkengehäuse eingeschraubten Verstellschraube gebildet, deren der Gegenfläche gegenüberliegendes Ende aus dem Klinkengehäuse herausgeführt und mit Mitteln zur Verdrehung des Schafts, z.B. einem Kopf oder einer Ausnehmung zum Ansetzen eines Drehwerkzeugs, versehen ist.

Die Verstellschraube kann dann derart schräg zur Verschiebungsrichtung des langgestreckten Gehäuses ausgerichtet im Klinkengehäuse vorgesehen werden, dass das langgestreckte Gehäuse beim Drehen des Schafts der Verstellschraube im Sinne des Einschraubens in die Gewindebohrung entgegen der Wirkungsrichtung der Vorspannung der Feder und beim Drehen des Schafts in entgegengesetztem Drehsinn in Wirkungsrichtung der Vorspannung der Feder vorschoben wird. Dadurch ist dann die exakte Ausrichtung der Frontblende einer in der Schließstellung stehenden Schublade zu den Frontblenden anschließender geschlossener Schubladen eines Schubladenschranks möglich.

Das Klinkengehäuse kann mit Vorteil mit Mitteln zur Befestigung an der Unterseite der Führungsschiene einer zugeordneten Ausziehführung derart versehen sein, dass der Klinkenbauteil mit der Aufnahme seitlich neben der Führungsschiene in Richtung zur Laufschiene vortritt, und der an der Laufschiene vorgesehene Mitnehmer in den Verschiebungsweg der Aufnahme im Klinkenbauteil ragt.

Die Ausgestaltung erfolgt dabei zweckmäßig so, dass der Klinkenbauteil und der Mitnehmer in der bestimmungsgemäßen Befestigungsposition des Klinkengehäuses an einer zugeordneten Führungsschiene seitlich neben deren korpuszugewandter Seite vorgesehen sind.

Der Touch-Latch-Mechanismus kann alternativ zu der früher angesprochenen Anordnung des Steuervorsprungs an einem verschwenkbar am gehäuseinneren Ende der Koppelstange gelagerten Hebel auch so ausgebildet sein, dass der Steuervorsprung querverschieblich zur Koppelstangen-Längsrichtung in Koppelstangen-Längsrichtung jedoch unverschieblich am gehäuseinneren Ende der Kolbenstange angeordnet ist.

Dabei ist die Ausgestaltung dann zweckmäßig so getroffen, dass das gehäuseinnere Ende der Koppelstange einen quer zur Koppelstangen-Längsrichtung verbreiterten Führungskopf aufweist, in dessen zur herzkurvenähnlichen Steuerkurve weisender Seite eine querverlaufende Führungsnut vorgesehen ist, in welcher ein Trägerelement verschieblich gelagert ist, von dessen steuerkurvenzugewandter Unterseite der Steuervorsprung vorsteht und in die Steuerkurve eingreift.

Das Trägerelement kann dabei mit Vorteil die Form eines in der Höhe im Wesentlichen gleich der Tiefe und im Durchmesser gleich der Breite der Führungsnut bemessenen zylindrischen Körpers aufweise, von dessen steuerkurvenzugewandter Stirnfläche mittig der in die herzkurvenartige Steuernut eingreifende Steuervorsprung vortritt, welcher seinerseits dann zweckmäßig die Form eines in seinem Durchmesser gleich der Breite der herzkurvenähnlichen Steuernut entsprechenden Stifts mit kreisförmigem Querschnitt aufweist. Gegenüber der an sich ebenfalls möglichen Ausgestaltung des Trägerelements als ausschließlich verschieblich in der Nut eingesetzter Kulissenstein hat die Ausgestaltung als zylindrischer Körper den Vorteil, dass das Trägerelement sich in der Führungsnut zusätzlich drehen kann.

Zur Verbesserung der Führung des Trägerelements in der Führungsnut ist es dann von Vorteil, wenn mittig im Boden der Führungsnut des Führungskopfs ein Langloch vorgesehen ist, in welches ein mittig von der steuerkurvenabgewandten Stirnfläche des zylindrischen Körpers vortretender Führungsstift mit kreisförmigem Querschnitt eingreift, dessen Durchmesser im Wesentlichen gleich der Breite des Langlochs bemessen ist.

Das aus dem lang gestreckten hohlen Gehäuse vortretende freie Ende der Kolbenstange wird - zur Vermeidung von Biegebeanspruchungen der Koppelstange - zweckmäßig derart gelenkig am Klinkenbauteil angekoppelt, dass der Klinkenbauteil relativ zum Koppelstangen-Ende verschwenkbar ist.

Die verschwenkbare Ankopplung der Koppelstange am Klinkenbauteil wird in vorteilhafter Weiterbildung der Erfindung dadurch erreicht, dass am Ende der Koppelstange ein im Wesentlichen kreisquerschnittsförmiger Gelenkkopf vorgesehen ist, der zur verschwenkbaren Ankopplung am Klinkenbauteil in eine über mehr als 180° kreisbogenförmig begrenzte Gelenkkopfaufnahme im Klinkenbauteil eingreift, und dass die Gelenkkopfaufnahme in dem zur Koppelstange offenen Bereich derart elastisch aufweitbar ausgebildet ist, dass der Gelenkkopf bei Ausübung einer vorgegebenen Zugkraft auf die Koppelstange bzw. den Klinkenbauteil im Sinne einer Trennung dieser Teile voneinander unter elastischer Aufweitung des offenen Mündungsbereichs aus der Gelenkkopfaufnahme ausrastet.

Der Gelenkkopf weist dabei mit Vorteil die Form eines Kugelkopfs auf, der über einen Verbindungsschaft mit einem im Vergleich zum Durchmesser des Kugelkopfs verringerten Querschnittsdurchmesser mit dem Ende der Koppelstange verbunden ist.

Die Erfindung ist in der folgenden Beschreibung von vier Ausführungsbeispielen in Verbindung mit der Zeichnung näher erläutert, und zwar zeigt:
- Fig. 1: eine perspektivische Ansicht eines ersten Ausführungsbeispiels einer Schubladen-Ausziehführung, in welcher eine in der erfindungsgemäßen Weise mit Touch-Latch-Funktion versehene Schließ- und Öffnungsvorrichtung integriert ist;
- Fig. 2: eine perspektivische Ansicht der Schließ- und Öffnungsvorrichtung gemäß Figur 1;
- Fig. 3: eine der Figur 2 entsprechende perspektivische Ansicht der Schließ- und Öffnungsvorrichtung in Explosionsdarstellung ihrer zusammenwirkenden Funktionselemente;
- Fig. 4: eine schematisierte Schnittdarstellung der Schließ- und Öffnungsvorrichtung, gesehen in Richtung der Pfeile 4-4 in Figur 2;
- Fig. 5: eine perspektivische Ansicht der unteren Hälfte des Touch-Latch-Mechanismus der Schließ- und Öffnungsvorrichtung gemäß den Figuren 2 und 3;
- Fig. 6: eine Seitenansicht, gesehen in Richtung des Pfeils 6 in Figur 5;
- Fig. 7: eine Schnittansicht gesehen in Richtung der Pfeile 7-7 in Figur 6;
- Fig. 8: eine perspektivische Ansicht eines zweiten Ausführungsbeispiels der Schließ- und Öffnungsvorrichtung ähnlich der Figur 2, jedoch von der gegenüberliegenden Seite aus gesehen;
- Fig. 9: eine Explosionsdarstellung der beim Ausführungsbeispiel gemäß Figur 8 vorgesehenen Schließ- und Öffnungsvorrichtung;
- Fig. 10: die Schließ- und Öffnungsvorrichtung gemäß Figur 9 in vergrößertem Maßstab;
- Fig. 11: eine perspektivische Ansicht eines dritten Ausführungsbeispiels einer Schließ- und Öffnungsvorrichtung gemäß der Erfindung, bei welcher neben der bei dem in Figur 8 gezeigten zweiten Ausführungsbeispiel beschriebenen, als Überlastsicherung vorgesehenen Feder auch die im Zusammenhang mit dem ersten Ausführungsbeispiel beschriebene Längsverstellbarkeit des Gehäuses des Touch-Latch-Mechanismus im Klinkengehäuse - in modifizierter Form - verwirklicht ist;
- Fig. 12: das in Figur 11 gezeigte Ausführungsbeispiel, wobei die eigentliche Schließ- und Öffnungsvorrichtung in einer aus ihrer Aufnahme im Klinkengehäuse herausgelösten Lage oberhalb des Klinkengehäuses dargestellt ist;
- Fig. 13: einen Teilschnitt durch das dritte Ausführungsbeispiel gesehen in Richtung der Pfeile 13-13 in Figur 11;
- Fig. 14: einen Schnitt gesehen in Richtung der Pfeile 14-14;
- Fig. 15: eine perspektivische Ansicht eines Teilabschnitts einer als Vollauszug ausgebildeten Schubladen-Ausziehführung sowie eines vierten Ausführungsbeispiels einer getrennt und teilweise in auseinandergezogenem Zustand dargestellten zugeordneten Schließ- und Öffnungsvorrichtung; und
- Fig. 16: eine Ansicht der Schließ- und Öffnungsvorrichtung gesehen in Richtung des Pfeils 16 in Figur 15.

In Figur 1 ist eine in ihrer Gesamtheit mit 10 bezeichnete, im speziellen Fall als Einfachauszug mit einer an der Seitenwand eines Schrankkorpus zu befestigenden profilierten Führungsschiene 12 und einer durch Wälzkörper längsverschieblich auf an der Führungsschiene ausgebildeten Laufbahnen geführten, der Schublade zugeordneten profilierten Laufschiene 14 ausgebildete Schubladen-Ausziehführung gezeigt. Da derartige Ausziehführungen - sei es in Form des dargestellten Einfachauszugs 10 oder auch in Form von zusätzlich mit einer zwischengeschalteten Mittelschiene versehenen Vollauszuges - an sich bekannt sind, wird hier auf eine Beschreibung solcher Ausziehführungen im Einzelnen verzichtet.

Bekannt ist auch der grundsätzliche Aufbau der bei der dargestellten Ausziehführung 10 vorgesehenen zur erfindungsgemäßen Schließ- und Öffnungsvorrichtung 20 weiterentwickelten Einzugsautomatik, welche eine mittels einer solchen Ausziehführung in einem Schrankkorpus gelagerte Schublade beim Schließvorgang bei Annäherung an die Schließstellung zwangsläufig vollständig in den Korpus einzieht.

Nachstehend wird die erfindungsgemäße Weiterbildung solcher - an sich bekannter - Einzugsautomatiken zur einer Schließ- und Öffnungsvorrichtung 20 mit Touch-Latch-Funktion in Verbindung mit den Figuren 2 bis 7 beschrieben.

Die Schließ- und Öffnungsvorrichtung 20 weist ein lang gestrecktes flaches Klinkengehäuse 22 auf, in welchem ein flacher scheibenartiger Klinkenbauteil 24 zwischen zwei Endstellungen verschieblich geführt ist. Diese Führung erfolgt durch den Eingriff von zwei vom flachen Teil des Klinkenbauteils 24 vortretenden, in Verschiebungsrichtung voneinander beabstandeten Führungszapfen, welche nach Art einer Kulissenführung in eine in der zugeordneten Wandung des Klinkengehäuses 22 vorgesehene, über den größten Teil ihrer Längserstreckung geradlinig verlaufende Führungsnut eingreifen. Diese Führungsnut ist an dem in den Zeichnungsfiguren 2, 3 und 4 rechts und in Figur 1 unteren Ende bogenförmig gekrümmt, so dass der in die Führungsnut eingreifende vordere Führungszapfen bei Erreichen dieses Endbereichs aus der geradlinigen Bewegungsbahn herausgeführt wird, wodurch der Klinkenbauteil 24 eine Abkippbewegung ausführt.

Am oberen Rand weist der Klinkenbauteil 24 zwei über den Rand des Klinkengehäuses 22 vortretende, voneinander beabstandete Vorsprünge 32 und 34 auf, zwischen denen eine Aufnahme 36 für einen - in den Zeichnungsfiguren nicht dargestellten - von zwei von der Laufschiene 14 nach unten vortretenden Stiften gebildeten Mitnehmer ausgebildet ist, welcher beim Ausziehen der Schublade relativ zum Klinkengehäuse in Ausziehrichtung den Klinkenbauteil zwangsläufig im Klinkengehäuse 22 verschiebt. Beim Ausziehvorgang wird also der Klinkenbauteil 24 aus der der Schließstellung zugeordneten, in Figur 2 und 4 veranschaulichten Endstellung in die erwähnte abgekippte Endstellung vom Mitnehmer mitgenommen. Bei Erreichen dieser Endstellung wird der Klinkenbauteil dann - wie erwähnt - abgekippt, wodurch der in Ausziehrichtung vordere Vorsprung 34 in Abwärtsrichtung ins Innere des Klinkengehäuses 22 geführt und durch die Spannkraft einer Feder in dieser abgekippten Stellung verriegelt wird. Diese Feder ist in den Figuren 5 und 6 mit 62 bezeichnet. Der der Laufschiene zugeordnete Mitnehmer kann dann aus der Aufnahme 36 heraustreten und somit die die Schublade halternde Laufschiene 14 weitgehend kräftefrei in der Führungsschiene 12 in Schubladen-Ausziehrichtung verschoben werden. Im Klinkengehäuse 22 ist in einer lang gestreckten Aussparung eine Schließ- und Öffnungsvorrichtung 42 vorgesehen, welche ein lang gestrecktes hohles Gehäuse 44 aufweist, welches in zusammengebautem Zustand die äußere Form eines lang gestreckten Zylinders hat. Dieses zylindrische Gehäuse 44 ist aus zwei entlang einer Längsmittelebene geteilten Gehäusehälften 44a und 44b (Figur 3) zusammengesetzt. In diesem lang gestreckten zylindrischen Gehäuse ist eine im dargestellten Fall im Querschnitt quadratische Koppelstange 46 längsverschieblich geführt, deren in den Figuren 3 bis 7 jeweils links wiedergegebene Endbereich aus dem zylindrischen Gehäuse 44 vortritt und an seinem Ende mit einem Kugelkopf 48 versehen ist, der in einer zugeordneten Aufnahme 50 (Figur 3 und 4) des Klinkenbauteils 24 gelenkig aufgenommen ist. Bei Herstellung des Klinkenbauteils 24 aus einem steifelastischen Kunststoff kann der mit der Aufnahme 50 versehene Bereich des Klinkenbauteils durch entsprechende Formgebung so ausgebildet werden, dass die Aufnahme sich bei Einwirkung einer in Längsrichtung der festgehaltenen Koppelstange gerichteten Zugkraft auf den Klinkenbauteil elastisch aufweitet und der Kugelkopf 48 dann aus der Aufnahme austritt. Auf diese Weise wirkt die gelenkige Verbindung von Kugelkopf und Klinkenbauteil dann also gleichzeitig die Funktion einer Überlastkupplung.

Im Innern des lang gestreckten Gehäuses 44 ist ein radial nach innen gerichteter Wandungsabschnitt 52 vorgesehen, in welchem eine dem quadratischen Querschnitt der Koppelstange 46 entsprechend geformte Durchlassöffnung 54 vorgesehen ist. Die Koppelstange 46 durchsetzt diese Durchlassöffnung 54 also längsverschieblich, wobei sie jedoch durch die komplementär quadratischen Querschnitte der Durchgangsöffnung und der Koppelstange gegen Verdrehung gesichert ist.

In den in den Figuren 3 bis 7 links vom radial einwärts gerichteten Wandungsabschnitt 52 gelegenen Bereich der unteren Gehäusehälfte 44a des Gehäuses 44 ist eine herzkurvenähnliche Steuerkurve 56 in einen ebenflächigen Wandungsabschnitt eingeformt, in welchen ein zapfenförmiger Steuervorsprung 58 passend eingreift, der sich also in der geschlossenen Herzkurve verschieben kann. Der Steuervorsprungs 58 springt von der steuerkurvenseitigen unteren Seite eines kurzen Hebels 60 vor, der am freien Ende der Koppelstange 46 um eine parallel zum Steuerzapfen verlaufende Schwenkachse verschwenkbar angelenkt ist. Der verschwenkbar am Ende der Koppelstange 46 angelenkte Hebel 60 mit dem in die Steuerkurve 56 eingreifenden Steuervorsprung bilden die Funktionsbauteile einer so genannten Touch-Latch-Mechanik, d.h. die Koppelstange 46 kann in zwei in ihrer Längsrichtung zueinander versetzte Stellungen gegen Herausziehen aus dem Gehäuse 44 verriegelt werden. In der ersten eingezogenen Raststellung steht der Steuervorsprung 58 im vertieften Bereich zwischen den beiden seitlich anschließenden Herzflügel der Steuerkurve, während die zweite Verriegelungsposition von der Spitze der herzkurvenähnlichen Steuerkurve gebildet wird.

Die Verriegelung in diesen beiden Endpositionen erfolgt durch eine, den aus dem lang gestreckten zylindrischen Gehäuse 44 herausgeführten Teilabschnitt der Koppelstange 46 umgebende, als unter Druckvorspannung stehende Schraubenfeder ausgebildete Feder 62, deren gehäuseinneres Ende an der zugewandten Stirnfläche des radialen Wandungsabschnitts 52 abgestützt ist, während das gegenüberliegende Ende an dem den Kugelkopf 48 mit dem freien Ende der Koppelstange 46 verbindenden, im Durchmesser vergrößerten Hülsenabschnitt 64 abgestützt ist. Die unter Druckvorspannung stehende Feder 62 versucht also, die Koppelstange 46 aus dem Innern des Gehäuses in Richtung zum Klinkenbauteil 24 herauszuziehen. In den beiden erwähnten Verriegelungs-Endstellungen sichert die Vorspannung der Feder 32 den jeweiligen Verriegelungseingriff des Steuervorsprungs 58 in der Verriegelungsposition der Steuerkurve. Durch Einschieben der Koppelstange 46 wird der Steuervorsprung aus der jeweiligen Rastposition der Steuerkurve herausgeschoben und dann durch die Form der Steuerkurve seitlich aus der Raststellung verschoben, so dass der Rastvorsprung bei einer anschließenden entgegengesetzten Ausziehbewegung der Koppelstange in einen der seitlich anschließenden lang gestreckten, im Wesentlichen in Längsrichtung verlaufenden Abschnitt der Steuerkurve übertreten und von dort in den Bereich der der jeweils anderen Verriegelungsstellung zugeordneten Rastposition in der Steuerkurve übertreten kann. Das Funktionsprinzip dieses mit einer herzkurvenförmigen Steuerkurve arbeitenden Touch-Latch-Mechanismus ist an sich bekannt, so dass sie nicht weiter im Einzelnen erläutert werden muss.

Aus den vorstehenden Erläuterungen ist nun auch ersichtlich, dass durch die bereits erörterte Kopplung der Schließ- und Öffnungsvorrichtung 42 mit dem Klinkenbauteil 24 der Schließ- und Öffnungsvorrichtung 20 eine Kopplung mit einer zugeordneten Schublade gegeben ist. Daher ist es möglich, eine in der Schließstellung stehende Schublade, welche durch den Klinkenbauteil 24 in dieser Schließstellung gehalten ist, wobei die Koppelstange 46 den am Hebel 60 angeordneten Steuervorsprung 58 in der in den Zeichnungsfiguren links gelegenen Verriegelungsposition in der Steuerkurve gehalten ist, durch eine geringfügige zusätzliche Verschiebung der Schublade in Einschubrichtung außer Riegeleingriff gebracht werden kann, worauf der Steuervorsprung durch die Feder 62 in die demgegenüber zweite Verriegelungsstellung nach rechts verschoben wird und hierbei den Klinkenbauteil 24 und somit über den Mitnehmer an der Laufschiene die Laufschiene und die Schublade um ein dem Abstand zwischen den Verriegelungspositionen des Steuervorsprungs in der Steuerkurve entsprechendes Maß aus dem Korpusinnern herausschiebt. Dabei hebt sich dann die Frontblende der Schublade um ein entsprechendes Maß von der Vorderseite des Korpus ab und die Schublade kann durch Hintergreifen der Frontblende aus dem Korpusinnern herausgezogen werden.

Um den in der Schließstellung einer Schublade zwischen der Innenseite ihrer Frontblende und den vorderen Stirnflächen der Korpuswände eines die Schublade aufnehmenden Schranks bestehenden Fugenabstand - z.B. zur Anpassung an den entsprechenden Fugenabstand benachbarter Schubladen - einstellen zu können, ist es zweckmäßig, das Gehäuse 44 der Schließ- und Öffnungsvorrichtung 42 im Klinkengehäuse der Schließ- und Öffnungsvorrichtung 20 in Längsrichtung verstellbar und in wählbaren Längsstellungen fixierbar auszubilden. Hierfür kann beispielsweise eine mit dem freien Ende ihres Gewindeschafts am vom Klinkenbauteil abgewandten Ende des Gehäuses 44 anliegende, in einer Gewindebohrung im Klinkengehäuse eingeschraubte Stellschraube 65 dienen, deren schematische Lage in Figur 4 angedeutet und von der in Figur 2 der obere Teil des zur Verstellung von Hand betätigbaren Schraubenkopfs erkennbar ist.

In den Figuren 8 bis 10 ist ein weiteres Ausführungsbeispiel einer Schließ- und Öffnungsvorrichtung 20 gezeigt, welches sich von dem vorstehend in Verbindung mit den Figuren 2 bis 7 beschriebenen Ausführungsbeispiel der erfindungsgemäßen Schließ- und Öffnungsvorrichtung 20 lediglich in der Art und Weise der querverschieblichen Lagerung des in die herzkurvenähnliche Steuerkurve 56 eingreifenden Steuervorsprungs 58 am gehäuseinneren Ende der bei diesem Ausführungsbeispiel kreisquerschnittsförmigen Koppelstange 46 unterscheidet. Zur Beschreibung dieses Ausführungsbeispiels genügt es daher, nachstehend nur die getroffenen Unterschiede zu beschreiben, während im Übrigen auf die vorausgehende Beschreibung des ersten Ausführungsbeispiels verwiesen werden kann, zumal funktionell entsprechenden Bauelementen beider Ausführungsbeispiele in den Zeichnungsfiguren die gleichen Bezugszeichen zugeordnet sind.

Anstelle der Anordnung des Steuervorsprungs 58 an einem Hebelarm springt der als kreisquerschnittsförmiger Stift ausgebildete Steuervorsprung 58 nunmehr mittig von der der Steuerkurve 56 in der unteren Gehäusehälfte 44a zugewandten unteren Stirnfläche eines als niedriger zylindrischer Körper 64 ausgebildeten Trägerelements vor. Der zylindrische Körper 64 ist in einer quer zur Koppelstangen-Längsrichtung verlaufenden Führungsnut 66 in einem am gehäuseinneren Ende der Koppelstange 46 integral angesetzten verbreiterten Führungskopf 68 querverschieblich angeordnet. Der Durchmesser des zylindrischen Körpers 64 ist im Wesentlichen gleich der Breite der Führungsnut 66 bemessen, so dass er sich in der Führungsnut in Querrichtung verschieben kann. Eine zusätzliche Führung des zylindrischen Körpers wird noch dadurch erreicht, dass von der steuerkurvenabgewandten oberen Stirnfläche des zylindrischen Körpers mittig ein weiterer, im Querschnitt kreisförmiger Führungsstift 70 in ein im Boden der Führungsnut 66 vorgesehenes Langloch 72 eingreift. Der zylindrische Körper 64 kann also während des Folgevorgangs des in die Steuerkurve 56 eingreifenden Steuervorsprungs 58 die erforderliche Querbewegung in der Führungsnut 66 des Führungskopfs 68 ausführen, wobei sich der Körper 64 aufgrund seiner zylindrischen Umfangsfläche in der Führungsnut verdrehen kann. Verklemmungen können deshalb nicht auftreten.

In Figur 8 ist außerdem noch eine zwischen der klinkenbauteilabgewandten Endfläche des längsverschieblich im Klinkengehäuse 22 angeordneten Gehäuses 44 des Touch-Latch-Mechanismus und einer gegenüberliegenden Endwand der Aufnahme des Gehäuses 44 vorgesehenen Feder 72 dargestellt, welche als Überlastsicherung gegen Beschädigungen der Funktionselement des Touch-Latch-Mechanismus wirkt, indem sie den beim schwungvollen Schließen einer Schublade bei Erreichen der Endstetlung entstehenden Aufprallstoß abpuffert.

In den Figuren 11 bis 14 ist ein drittes Ausführungsbeispiel einer erfindungsgemäßen Schließ- und Öffnungsvorrichtung gezeigt, bei welchem die vorerwähnten Funktionen der Einstellbarkeit des Fugenabstands der Frontblende einer Schublade von der zugewandten Stirnfläche eines Schrankkorpus und der Überlastsicherung gegen Aufprallstöße in einer Baugruppe vereinigt ist. Die Feder 72 ist bei diesem Ausführungsbeispiel nicht direkt auf der Endfläche des Gehäuses 44 sondern auf der gehäuseabgewandten Stirnfläche eines mit einer mittigen Gewindebohrung 74 versehenen Stellrades 76 abgestützt. Das Stellrad 76 ist auf einem integral von der Endfläche des Gehäuses 44 vortretenden Gewindezapfen 78 aufgeschraubt, so dass der Abstand der Gehäuse-Endfläche von der zugewandten Stirnfläche des Stellrades durch Drehen des Stellrades 76 stufenlos veränderbar ist. Das Stellrad 76 wird durch die unter Druckvorspannung montierte, im dargestellten Fall als Schraubenfeder ausgebildete Feder 72 in Anlage an zwei von gegenüberliegenden Seiten in die Aufnahme für das Gehäuse 44 vorstehende als Anschläge dienende Vorsprünge 80 gedrängt, zwischen denen der Gewindezapfen 78 des Gehäuses 44 hindurchtritt. Beim Drehen des Stellrades 76 verändert sich dessen Abstand von der Gehäuse-Endfläche und das Gehäuse wird - in Abhängigkeit von der Drehrichtung - in Schubladen-Öffnungs- bzw. Schließrichtung verschoben. Über die Koppelstange 46 wird somit auch der Klinkenbauteil 24 und ein - gegebenenfalls zwischen dessen Vorsprüngen 32, 34 eingreifender - Mitnehmer der Laufschiene 14 einer Ausziehführung und eine auf der Laufschiene aufgelagerte Schublade verschoben, wodurch dann auch der Fugenabstand zwischen der Frontblenden-Rückseite der Schublade und den vorderen Stirnflächen der Korpuswände eines die Schublade aufnehmenden Schranks entsprechend.

In den Figuren 15 und 16 ist ein weiteres Ausführungsbeispiel einer erfindungsgemäßen Öffnungs- und Schließvorrichtung 20 gezeigt, welche zur Anwendung an einer in diesem Fall als Vollauszug ausgebildeten Ausziehführung 10- bestimmt ist, bei welcher die Laufschiene 14 nicht direkt, sondern über eine zwischengeschaltete Mittelschiene 11 auf der Führungsschiene 12 gelagert ist. Die Anordnung des Klinkengehäuses 22 erfolgt in diesem Fall an der unteren horizontalen auf die Profilfläche der Führungsschiene 12, wobei der den Klinkenbauteil 24 verschieblich im Klinkengehäuse führende Bereich des Klinkengehäuses 22 in den in der bestimmungsgemäßen Montageposition der Ausziehführung 10' in einem Schrankkorpus zwischen der Führungsschiene 12 und der Innenfläche der benachbarten Korpuswand bestehenden Zwischenraum vortritt. In diesem Zwischenraum ist der Klinkenbauteil 24 mit den die Aufnahme 36 begrenzenden Vorsprüngen 32 und 34 nach oben in Richtung zur Laufschiene 14 weisend, verschieblich im Klinkengehäuse 22 angeordnet. Der mit dem Klinkenbauteil 26 zusammenwirkende an der Laufschiene 14 vorgesehene Mitnehmer 26, ist dementsprechend an dem korpuswandseitigen senkrechten Profilschenkel der die Laufschiene bildenden Profilschiene in Abwärtsrichtung weisend so angesetzt, dass die vom nach unten weisenden freien Rand des Mitnehmers horizontal vortretenden beabstandeten Vorsprünge 26a, 26b in den Verschiebungsweg der Aufnahme 36 des Klinkenbauteils 24 vortreten.

Das langgestreckte Gehäuse 44 der eigentlichen Schließ- und Öffnungsvorrichtung 42 ist in der Verlängerung des Klinkenbauteils 24 um einen vorgegebenen Verschiebungsweg längsverschieblich im Klinkengehäuse 22 angeordnet und wird - wie auch bei den vorausgehend beschriebenen Ausführungsbeispielen - durch eine unter Druckvorspannung stehende Feder 72 in Richtung auf den Klinkenbauteil 24 in Anlage an einen in den Verschiebungsweg des Gehäuses 44 im Klinkengehäuse 22 vortretenden Anschlag gedrängt. Dieser Anschlag wird hier vom freien Ende des Schafts 84 einer in eine Gewindebohrung im Klinkengehäuse 22 eingeschraubten Verstellschraube 86 gebildet, deren gegenüberüegendes anderes Ende auf der korpusabgewandten Seite aus dem Klinkengehäuse 22 vorsteht und in diesem Endbereich mit Mitteln zur Verdrehung des Schafts 84, beispielsweise dem in Figur 16 dargestellten Kreuzschlitz 88 zum Ansetzen des freien Endes der Klinge eines Kreuzschlitzschraubenziehers versehen ist.

Der Schaft 84 ist dabei in der in den Zeichnungsfiguren erkennbaren Weise schräg zur Verschiebungsrichtung des langgestreckten Gehäuses 44 ausgerichtet und im Klinkengehäuse 22 angeordnet, so dass das den Anschlag für das Gehäuse 44 bildende freie Ende des Schafts 84 bei einer Verdrehung seine Lage derart verändert, dass das langgestreckten Gehäuse 44 - abhängig von der Drehrichtung - entweder entgegen der Wirkungsrichtung der Schraubenfeder 72 und unter zusätzlicher Zusammendrückung derselben oder in entgegen gesetzter Richtung und Entspannung der Schraubenfeder im Klinkengehäuse 22 verschoben wird. Dadurch ist die Lage des langgestreckten Gehäuses 44 im Klinkengehäuse 22 um ein vorgegebenes Maß in Ausziehrichtung der Schubladen stufenlos verstellbar, so dass die Auslösefunktion des Touch-Latch-Mechanismus im Rahmen des vorgegebenen Verstellwegs in horizontaler Richtung veränderbar ist. Dadurch ist also auch das für die Auslösung der Touch-Latch-Funktion erforderliche lichte Spaltmaß zwischen der Rückseite der Frontblende einer Schublade und der vorderen Stirnwand des zugehörigen Schrankkorpus exakt einstellbar.

Es ist ersichtlich, dass im Rahmen des Erfindungsgedankens Abwandlungen und Weiterbildungen der vorstehend beschriebenen Ausführungsbeispiele verwirklichbar sind. So kann es von Vorteil sein, auf die zum Einziehen der Schublade bei der abschließenden Schließbewegung vorgesehene Schließfeder zu verzichten, wenn eine solche Feder mit für die ihr zugeordnete Einzugsfunktion hinreichender Federspannung in der Öffnungs- und Schließvorrichtung jeweils anderen Ausziehführung des einer Schublade zugeordneten Paars von Ausziehführungen vorgesehen ist. In diesem Fall kann dann bei dieser zweiten Öffnungs- und Schließvorrichtung anstelle des erfindungsgemäßen Touch-Latch-Mechanismus ein Lineardämpfer vorgesehen sein, durch welchen dann erreicht wird, dass die abschließende Schubladen-Schließbewegung sanft verzögert erfolgt.

## Patentansprüche

1. Schließ- und Öffnungsvorrichtung für Schubladen-Ausziehführungen (10) mit einer an einer Korpuswand eines Möbelstücks zu befestigenden Führungsschiene (12) und einer - gegebenenfalls unter Zwischenschaltung einer Mittelschiene - relativ zur Führungsschiene verschieblich gelagerten, an der Schublade zu befestigenden Laufschiene (14), wobei an einem an einer der beiden vorgenannten äußeren Schienen angeordneten Klinkengehäuse (22) ein durch eine Federanordnung (40) bistabil in zwei in Schubladen-Bewegungsrichtung voneinander beabstandete Endlagen vorgespannter beweglicher Klinkenbauteil (24) vorgesehen ist, welcher eine Aufnahme (36) für einen an der anderen Schiene vorgesehenen Mitnehmer (26) aufweist, welcher bei der Relativverschiebung der Schienen bei Annäherung an die Schließstellung in die Aufnahme einfährt und den vorgespannten beweglichen Klinkenbauteil (24) verschwenkt und **dadurch** aus der zugeordneten Endlage entriegelt, wodurch dieser unter der Wirkung der Federspannung in die andere Endlage bewegt wird und über den in der Aufnahme (36) gehaltenen Mitnehmer (26) die diesem zugeordnete Schiene in Schubladen-Einzugsrichtung mitnimmt,
**gekennzeichnet durch**
einen am Klinkenbauteil (24) einerseits und am bzw. im Klinkengehäuse (22) andererseits angreifende Offnungs- und Schließvorrichtung (20) mit einem Touch-Latch-Mechanismus, welche bei Ausübung einer in Schubladen-Schließrichtung gerichteten Einschubbewegung auf die von der Schließ- und Öffnungsvorrichtung in der Schließstellung gehaltene Schublade den Klinkenbauteil (24) und über den in der Aufnahme (36) des Klinkenbauteils eingreifenden Mitnehmer (26) die Laufschiene (14) und damit eine auf der Laufschiene gehaltene Schublade um ein vorgegebenes Maß in Schubladen-Öffnungsrichtung verschiebt.

2. Vorrichtung nach Anspruch 1, **dadurch gekennzeichnet, dass** die Offnungs- und Schließvorrichtung (20) ein lang gestrecktes hohles Gehäuse (44) aufweist, dessen eines Ende am bzw. im Klinkengehäuse (22) gehalten ist, dass im hohlen Gehäuse (44) eine aus dessen gegenüberliegendem Ende herausgeführte Koppelstange (46) längsverschieblich angeordnet ist, deren aus dem hohlen Gehäuse vortretendes Ende am Klinkenbauteil (24) angekoppelt ist, dass am gegenüberliegenden, im hohlen Gehäuse aufgenommenen Ende der Koppelstange (46) einerseits und im vom Klinkenbauteil abgewandten Bereich des hohlen Gehäuses die zusammenwirkenden Funktionselemente des Touch-Latch-Mechanismus vorgesehen sind, und dass die Koppelstange (46) durch eine unter Vorspannung stehende Feder (62) in Richtung einer Längsverschiebung zum Klinkenbauteil (24) vorgespannt ist.

3. Vorrichtung nach Anspruch 2, **dadurch gekennzeichnet, dass** der Touch-Latch-Mechanismus eine im Innern des lang gestreckten hohlen Gehäuses (44) vorgesehene, herzkurvenähnliche Steuerkurve (56) aufweist, in welche ein am gehäuseinneren Ende der Koppelstange (46) vorgesehener Steuervorsprung (58) eingreift.

4. Vorrichtung nach Anspruch 3, **dadurch gekennzeichnet, dass** der Steuervorsprung (58) vom freien Ende eines am gehäuseinneren Ende der Koppelstange (46) um eine parallel zur Längsmittelachse des in die Steuerkurve (56) eingreifenden Steuervorsprungs (58) verschwenkbar angelenkten Hebels (60) vortritt.

5. Vorrichtung nach Anspruch 3 oder 4, **dadurch gekennzeichnet, dass** die Koppelstange (46) in einem mittleren Teilabschnitt des Innern des lang gestreckten hohlen Gehäuses (44) in Gehäuse-Längsrichtung verschieblich, relativ zum Gehäuse jedoch unverdrehbar geführt ist.

6. Vorrichtung nach einem der Ansprüche 3 bis 5, **dadurch gekennzeichnet, dass** das lang gestreckte hohle Gehäuse (44) wenigstens zwei entlang einer das Gehäuse etwa mittig in Längsrichtung verlaufenden Ebene zusammengesetzten Gehäusehälften (44a; 44b) aufweist, von denen die eine im -Innern ihres sperrklinkenabgewandten Endbereichs mit der Steuerkurve (58) versehen ist, während das der mit der Steuerkurve (58) versehenen Gehäusehälfte (44a) gegenüberliegende Innere der anderen Gehäusehälfte (44b) derart hohl ausgebildet ist, dass der am gehäuseinneren Ende der Koppelstange (46) vorgesehene Steuervorsprung (58) den bei einer Längsverschiebung der Koppelstange (46) von der Steuerkurve (56) auf ihn übertragenen Querbewegungen zu folgen vermag, und dass die unter Druckvorspannung stehende Feder (62) am oder im klinkenbauteilseitigen Endbereich des hohlen Gehäuses (44) einerseits und im Bereich der Ankopplung der Koppelstange (46) am Klinkenbauteil (24) andererseits abgestützt ist.

7. Vorrichtung nach einem der Ansprüche 1 bis 6, **dadurch gekennzeichnet, dass** das lang gestreckte hohle Gehäuse (44) die äußere Form eines lang gestreckten Zylinders aufweist.

8. Vorrichtung nach einem der Ansprüche 1 bis 7, **dadurch gekennzeichnet, dass** das lang gestreckte hohle Gehäuse (44) an seinem, dem Klinkenbauteil (24) abgewandten Ende an einem in Längsrichtung des Klinkengehäuses (22) verstellbaren Anschlag abgestützt ist.

9. Vorrichtung nach Anspruch 8, **dadurch gekennzeichnet, dass** der Anschlag von einer Endfläche einer in eine Gewindebohrung im Klinkengehäuse (22) eingeschraubten Stellschraube (65) gebildet wird.

10. Vorrichtung nach Anspruch 8, **dadurch gekennzeichnet, dass** der Anschlag von einem auf einen von der dem Klinkenbauteil (24) abgewandten Endfläche des Gehäuses (44) vortretenden, mit Gewinde versehen Zapfen (78) aufgeschraubten mit einer mit einem komplementären Gewindeöffnung (74) versehenen Stellrad (76) gebildet wird.

11. Vorrichtung nach einem der Ansprüche 8 bis 10, **dadurch gekennzeichnet, dass** zwischen dem verstellbaren Anschlag und dem Klinkengehäuse eine Feder (72) vorgesehen ist, welche beim Schließen einer Schublade über den Klinkenbauteil (24) auf die Bauteile des Touch-Latch-Mechanismus übertragene stoßartige Beanspruchungen abfedert.

12. Vorrichtung nach Anspruch 10, **dadurch gekennzeichnet, dass** die Feder (72) von wenigstens einer unter Druckvorspannung montierten Schraubenfeder gebildet wird.

13. Vorrichtung nach einem der Ansprüche 1 bis 7, **dadurch gekennzeichnet, dass** das langgestreckte hohle Gehäuse (44) längsverschieblich im Klinkengehäuse (22) geführt und seinem, dem Klinkenbauteil (24) abgewandten Ende über eine zwischengeschaltete unter Vorspannung stehende Feder (72) im Klinkengehäuse (22) abgestützt ist und dass ein den Verschiebungsweg des langgestreckten hohlen Gehäuses (44) in Richtung zum Klinkenbauteil (24) aufgrund der Vorspannung der zwischengeschalteten Feder (72) begrenzender Anschlag im Klinkenbauteil vorgesehen ist.

14. Vorrichtung nach Anspruch 13, **dadurch gekennzeichnet, dass** die das Gehäuse (44) abstützende Anschlagfläche des Anschlags in Verschiebungsrichtung des langgestreckten Gehäuses (44) verstellbar ausgebildet ist.

15. Vorrichtung nach Anspruch 14, **dadurch gekennzeichnet, dass** die Anschlagfläche von dem an einer Gegenfläche des langgestreckten Gehäuses (44) angreifenden freien Ende des Schafts (84) einer in eine Gewindebohrung im Klinkengehäuse (22) eingeschraubten Verstellschraube (86) gebildet wird, deren der Gegenfläche gegenüberliegendes Ende aus dem Klinkengehäuse (22) herausgeführt und mit Mitteln (88) zur Verdrehung des Schafts (84) versehen ist.

16. Vorrichtung nach Anspruch 15, **dadurch gekennzeichnet, dass** die Verstellschraube derart schräg zur Verschiebungsrichtung des langgestreckten Gehäuses (44) ausgerichtet im Klinkengehäuse (22) vorgesehen ist, dass das langgestreckte Gehäuse (44) beim Drehen des Schafts (84) der Verstellschraube (86) im Sinne des Einschraubens in die Gewindebohrung entgegen der Wirkungsrichtung der Vorspannung der Feder (72) und beim Drehen des Schafts (84) in entgegengesetztem Drehsinn in Wirkungsrichtung der Vorspannung der Feder (74) vorschoben wird.

17. Vorrichtung nach Anspruch 16, **dadurch gekennzeichnet, dass** das Klinkengehäuse (22) mit Mitteln zur Befestigung an der Unterseite der Führungsschiene (12) einer zugeordneten Ausziehführung (10') derart versehen ist, dass der Klinkenbauteil (22) mit der Aufnahme (36) seitlich neben der Führungsschiene (12) in Richtung zur Laufschiene (14) vortritt, und dass der an der Laufschiene vorgesehene Mitnehmer (26) in den Verschiebungsweg der Aufnahme (36) im Klinkenbauteil (24) ragt.

18. Vorrichtung nach Anspruch 17, **dadurch gekennzeichnet, dass** das Klinkengehäuse so ausgebildet ist, dass der Klinkenbauteil (24) und der Mitnehmer (26) in der bestimmungsgemäßen Befestigungsposition des Klinkengehäuses (22) an einer zugeordneten Führungsschiene (12) seitlich neben deren korpuszugewandter Seite vorgesehen sind.

19. Vorrichtung nach Anspruch 3, **dadurch gekennzeichnet, dass** der Steuervorsprung (58) querverschieblich zur Koppelstangen-Längsrichtung in Koppelstangen-Längsrichtung jedoch unverschieblich am gehäuseinneren Ende der Koppelstange (46) angeordnet ist.

20. Vorrichtung nach Anspruch 19, **dadurch gekennzeichnet, dass** das gehäuseinnere Ende der Koppelstange (46) einen quer zur Koppelstangen-Längsrichtung verbreiterten Führungskopf (68) aufweist, in dessen zur herzkurvenähnlichen Steuerkurve (56) weisender Seite eine querverlaufende Führungsnut (66) vorgesehen ist, in welcher ein Trägerelement verschieblich gelagert ist, von dessen steuerkurvenzugewandter Unterseite der Steuervorsprung (58) vorsteht und in die Steuerkurve eingreift.

21. Vorrichtung nach Anspruch 20, **dadurch gekennzeichnet, dass** das Trägerelement die Form eines in der Höhe im Wesentlichen gleich der Tiefe und im Durchmesser gleich der Breite der Führungsnut bemessenen zylindrischen Körpers (64) aufweist, von dessen steuerkurvenzugewandter Stirnfläche mittig der in die herzkurvenartige Steuernut (56) eingreifende Steuervorsprung (58) vortritt.

22. Vorrichtung nach Anspruch 21, **dadurch gekennzeichnet, dass** der Steuervorsprung (58) die Form eines in seinem Durchmesser gleich der Breite der herzkurvenähnlichen Steuernut (56) entsprechenden Stifts mit kreisförmigem Querschnitt aufweist.

23. Vorrichtung nach Anspruch 21 und 22, **dadurch gekennzeichnet, dass** mittig im Boden der Führungsnut (66) des Führungskopfs (68) ein Langloch (72) vorgesehen ist, in welches ein mittig von der steuerkurvenabgewandten Stirnfläche des zylindrischen Körpers (64) vortretender Führungsstift (70) mit kreisförmigem Querschnitt eingreift, dessen Durchmesser im Wesentlichen gleich der Breite des Langlochs (72) bemessen ist.

24. Vorrichtung nach einem der Ansprüche 2 bis 23, **dadurch gekennzeichnet, dass** das aus dem lang gestreckten hohlen Gehäuse (44) vortretende freie Ende der Koppelstange (46) derart gelenkig am Klinkenbauteil (24) angekoppelt ist, dass der Klinkenbauteil (24) relativ zum Kolbenstangen-Ende verschwenkbar ist.

25. Vorrichtung nach Anspruch 24, **dadurch gekennzeichnet, dass** am Ende der Koppelstange (46) ein im Wesentlichen kreisquerschnittsförmiger Gelenkkopf (48) vorgesehen ist, der zur verschwenkbaren Ankopplung am Klinkenbauteil (24) in eine über mehr als 180° kreisbogenförmig begrenzte Gelenkkopfaufnahme (50) im Klinkenbauteil (24) eingreift, und dass die Gelenkkopfaufnahme (50) in dem zur Koppelstange (46) offenen Bereich derart elastisch aufweitbar ausgebildet ist, dass der Gelenkkopf (48) bei Ausübung einer vorgegebenen Zugkraft auf die Koppelstange (46) bzw. den Klinkenbauteil (24) im Sinne einer Trennung dieser Teile voneinander unter elastischer Aufweitung des offenen Mündungsbereichs aus der Gelenkkopfaufnahme (50) ausrastet.

26. Vorrichtung nach Anspruch 25, **dadurch gekennzeichnet, dass** der Gelenkkopf die Form eines Kugelkopfs (48) aufweist, der über einen kurzen Verbindungsschaft mit einem im Vergleich zum Durchmesser des Kugelkopfs (48) verringerten Querschnittsdurchmesser mit dem Ende der Koppelstange (46) verbunden ist.

## Claims

1. Closing and opening device for drawer pull-out guides (10) with a guide rail (12) to be fixed on a carcass wall of a piece of furniture and with a runner (14) which is mounted - optionally with a central rail interposed - so as to be displaceable relative to the guide rail and is to be fixed on the drawer, wherein on a catch housing (22) disposed on one of the two aforementioned outer rails there is provided a catch component (24) which is movable in a bistable manner and biased by a spring arrangement (40) in two end positions which are spaced from one another in the direction of movement of the drawer and which has a seat (36) for a dog (26) provided on the other rail, wherein during the relative displacement of the rails as the closed position is approached the dog moves into the seat and pivots the biased movable catch component (24) and thereby releases it from the associated end position, as a result of which the catch component is moved under the action of the spring tension into the other end position and by way of the dog (26) retained in the seat (36) associated therewith is entrained in the direction of retraction of the drawer, **characterised in that** an opening and closing device (30) which engages on the catch component (24) on the one hand and on or in the catch housing (22) and has a touch latch mechanism which, when a pushing in movement is exerted in the direction of closing the drawer on the drawer which is held in the closed position by the closing and opening device, displaces the catch component (24) and, by way of the dog (26) engaging in the seat (36) of the catch component, the runner (14) and with it a drawer held on the runner, by a predetermined amount in the direction of the opening the drawer.

2. Device as claimed in Claim 1, **characterised in that** the opening and closing device (20) has an elongate hollow housing (44), one end of which is retained on or in the catch housing (22), that in the hollow housing (44) a coupling rod (46) directed out of the opposite end thereof is disposed so as to be displaceable, the end of the coupling rod (24) projecting from the hollow housing being coupled to the catch component (24), that the co-operating functional elements of the touch-latch mechanism are provided on the one hand on the opposite end of the coupling (46) rod accommodated in the hollow housing and on the other hand in the region of the hollow housing facing away from the catch component, and that the coupling rod (46) is biased by the initially tensioned spring (62) in the direction of a longitudinal displacement towards the catch component (24).

3. Device as claimed in Claim 2, **characterised in that** the touch-latch mechanism has a cardioid cam (56) which is provided in the interior of the elongate hollow housing (44) and in which a control projection (58) engages which is provided on the end of the coupling rod (46) within the housing.

4. Device as claimed in Claim 3, **characterised in that** the control projection (58) projects from the free end of a lever (60) which is articulated on the end of the coupling rod (46) within the housing so as to be pivotable about a ¹ parallel to the longitudinal central axis of the control projection (58) which engages in the cam (56).
¹ *Translator's note:* There appears to be something missing from the German text here, probably "Schwenkachse" which translates as "pivot axis" (cf. page 13, line 8 of the description)

5. Device as claimed in Claim or 4, **characterised in that** in a middle portion of the interior o the elongate hollow housing (44) the coupling rod is guided so that it is displaceable in the longitudinal direction of the housing but is not rotatable relative to the housing.

6. Device as claimed in any one of Claims 3 to 5, **characterised in that** the elongate hollow housing (44) has at least two housing halves (44a; 44b) which are assembled along a plane extending approximately centrally through the housing in the longitudinal direction and of which one is provided with the cam (58) in the interior of its end region remote from the pawl, whilst the interior of the other housing half (44b) opposite the housing half (44a) which is provided with the cam (58) is of hollow construction in such a way that the cam (58) provided on the end of the coupling rod (46) within the housing can follow the transverse movements transmitted to it by the cam (56) during a longitudinal displacement of the coupling rod (46), and that the spring (62) which is subject to compression pretension is supported on the one hand on or in the end region of the hollow housing (44) nearest the catch component and on the other hand in the region of the coupling of the coupling rod (46) to the catch component (24).

7. Device as claimed in any one of Claims 1 to 6, **characterised in that** the elongate hollow housing (44) has the external shape of an elongate cylinder.

8. Device as claimed din any one of Claims 1 to 7, **characterised in that** the elongate hollow housing (44) is supported at its end facing remote from the catch component (24) on a stop which is movable in the longitudinal direction of the catch housing (22).

9. Device as claimed in Claim 8, **characterised in that** the stop is formed by an end face of a setscrew (65) which is screwed into a threaded bore in the catch housing (22).

10. Device as claimed in Claim 8, **characterised in that** the stop is formed by a set wheel (76) which projects from a threaded lug (78) screwed onto the end face of the housing (44) remote from the catch component (24) an is provided with a complementary threaded hole (74).

11. Device as claimed in any one of Claims 8 to 10, **characterised in that** between the movable stop and the catch housing there is provided a spring (72) which during closing of a drawer cushions shock-like stresses transmitted via the catch component (24) to the components of the touch latch mechanism.

12. Device as claimed in Claim 10, **characterised in that** the spring (72) is formed by at least one helical spring installed with compression pretension.

13. Device as claimed in any one of Claims 1 to 7, **characterised in that** the elongate hollow housing (44) is guided so as to be longitudinally displaceable in the catch housing (22) and its end remote from the catch component (24) is supported by an interposed initially tensioned spring (72) in the catch housing (22), and that stop is provided in the catch component to limit the displacement path of the elongate hollow housing (44) in the direction of the catch housing (24) due to the initial tension in the interposed spring (72).

14. Device as claimed in Claim 13, **characterised in that** the stop surface of the stop which supports the housing (44) is constructed so as to be movable in the direction of displacement of the elongate housing (44).

15. Device as claimed in Claim 14, **characterised in that** the stop surface is formed by the free end, which engages on a matching surface of the elongate housing (44), of the shank (84) of an adjusting screw (86) which is screwed into a threaded bore in the catch housing (22) and of which the end opposite the matching surface extends out of the catch housing (22) and is provided with means (88) for turning the shank (84).

16. Device as claimed in Claim 15, **characterised in that** the adjusting screw is provided in the catch housing (22) so that it is oriented obliquely with respect to the direction of displacement of the elongate housing (44) in such a way that when the shank (84) of the adjusting screw (86) is turned in the sense of screwing into the threaded bore the elongate housing (44) is advanced contrary to the direction of action of the initial tension of the spring (72) and when the shank (84) is turned in the opposite direction the elongate housing is advanced in the direction of action of the initial tension of the spring (74).

17. Device as claimed in Claim 16, **characterised in that** the catch housing (22) is provided with means for fixing on the underside of the guide rail (12) of an associated pull-out guide (10') in such a way that the catch component (22) with the seat (36) laterally adjacent to the guide rail (12) in the direction of the runner (14), and that the dog (26) provided on the runner protrudes into the displacement path of the seat (36) in the catch component (24).

18. Device as claimed in Claim 17, **characterised in that** the catch housing is constructed in such a way that in the prescribed fixing position of the catch housing (22) the catch component (24) and the dog (26) are provide on an associated guide rail (12) laterally adjacent to the side thereof facing the carcass.

19. Device as claimed in Claim 3, **characterised in that** the cam (58) is disposed so that it is displaceable in the longitudinal direction of the coupling rod transversely with respect to the longitudinal direction of the coupling rod but it is not displaceable on the end of the coupling rod (46) within the housing.

20. Device as claimed in Claim 19, **characterised in that** the end of the coupling rod (46) within the housing has a guide head (68) which is widened transversely with respect to the longitudinal direction of the coupling rod and which has in its side directed towards the cardioid cam (56) a transversely extending guide groove (66) in which a carrier element is displaceably mounted, the control projection (58) projecting from the underside of the carrier element facing the cam and engaging in the cam.

21. Device as claimed in Claim 20, **characterised in that** the carrier element has the shape of a cylindrical body (64) of which the height is substantially equal to the depth of the guide groove and the diameter is equal to the width of the guide groove; wherein the control projection (58) which engages centrally in the cardioid control groove (56) projects from the end face facing the cam.

22. Device as claimed in Claim 21, **characterised in that** the control projection (58) has the shape of a pin of circular cross-section corresponding of which the diameter is equal to the width of the cardioid control groove (56).

23. Device as claimed in Claim 21 and 22, **characterised in that** an elongate slot (72) is provided centrally in the base of the guide groove (66) of the guide head (68), and a guide pin (70) with a circular cross-section which projects centrally from the end face of the cylindrical body (64) remote from the cam engages in the elongate slot, the diameter of the guide pin being substantially equal to the width of the elongate slot (72).

24. Device as claimed in any one of Claims 2 to 23, **characterised in that** the free end of the coupling rod (46) projecting out of the elongate hollow housing (44) is coupled in an articulated manner on the catch component (24) in such a way that the catch component (24) is pivotable relative to the end of the piston rod².
² *Translator's note:* The German word here "Kolbenstange" translates as "piston rod", and may be a misprint for "Koppelstange" which translates as "coupling rod".

25. Device as claimed in Claim 24, **characterised in that** on the end of the coupling rod (46) there is provided a joint head (48) with a substantially circular cross-section which for pivotable coupling to the catch component (24) engages in a joint head seat (50) delimited over more than 180° in the shape of a circular arc in the catch component (24), and that the joint head seat (50) is constructed so that it can be widened resiliently in the region which is open towards the coupling rod (46) in such a way that when a predetermined tensile force is exerted on the coupling rod (46) or on the catch component (24) in the sense of separating these parts from one another the joint head (48) disengages from the joint head set (50) due to resilient widening of the open mouth region.

26. Device as claimed in Claim 25, **characterised in that** the joint head has the shape of a ball head (48) which is connected to the end of the coupling rod (46) by way of a short connecting stem with a cross-sectional diameter which is reduced by comparison with the diameter of the ball head (48).

## Revendications

1. Dispositif de fermeture et d'ouverture pour glissières télescopiques de tiroirs (10) comprenant un rail de guidage (12) à fixer sur une paroi de corps d'un meuble et un rail de roulement (14) à fixer au tiroir et monté mobile - le cas échéant en intercalant un rail intermédiaire - par rapport au rail de guidage et à fixer au tiroir, dans lequel on prévoit, sur un boîtier à cliquet (22) aménagé sur un des deux rails externes précités, un composant à cliquet (24) mobile pré-sollicité par un dispositif à ressort (40) de manière bistable dans deux positions d'extrémité distantes l'une de l'autre dans la direction de déplacement du tiroir, ledit composant à cliquet présentant un logement (36) pour un élément d'entraînement (26) prévu sur l'autre rail, qui s'enfonce dans le logement lors du coulissement relatif des rails à proximité de la position de fermeture et fait pivoter le composant à cliquet mobile pré-sollicité (24) et le déverrouille donc de la position d'extrémité affectée, ledit composant étant déplacé sous l'effet de la tension élastique dans l'autre position d'extrémité et entraînant, via l'élément d'entraînement (26) maintenu dans le logement (36), le rail qui lui est affecté dans le sens de rentrée du tiroir,
**caractérisé par**
un dispositif d'ouverture et de fermeture (20) s'appliquant sur le composant à cliquet (24), d'une part, et sur ou dans le boîtier à cliquet (22), d'autre part, avec un mécanisme de type à verrouillage tactile (Touch-Latch) et qui, lorsque l'on exerce un mouvement de rentrée orienté dans le sens de fermeture du tiroir sur le tiroir maintenu dans la position de fermeture par le dispositif de fermeture et d'ouverture, déplace le composant à cliquet (24) et, via l'élément d'entraînement (26) en prise dans le logement (36) du composant à cliquet, le rail de roulement (14) et, de la sorte, un tiroir maintenu sur le rail de roulement dans une mesure prédéterminée dans le sens d'ouverture du tiroir.

2. Dispositif selon la revendication 1, **caractérisé en ce que** le dispositif d'ouverture et de fermeture (20) présente un boîtier creux allongé (44) dont l'une des extrémités est maintenue sur ou dans le boîtier à cliquet (22), **en ce qu'**il est agencé à coulissement longitudinal dans le boîtier creux (44) une barre de couplage (46) sortie de son extrémité opposée, barre de couplage dont l'extrémité dépassant du boîtier creux est couplée au composant à cliquet (24), **en ce que** l'on prévoit sur l'extrémité opposée, logée dans le boîtier creux, de la barre de couplage (46), d'une part, et dans la zone du boîtier creux opposée au composant à cliquet, les éléments fonctionnels en coopération du mécanisme de type à verrouillage tactile et **en ce que** la barre de couplage (46) est présollicitée par un ressort (62) sous précontrainte dans le sens d'un déplacement longitudinal vers le composant à cliquet (24).

3. Dispositif selon la revendication 2, **caractérisé en ce que** le mécanisme du type à verrouillage tactile présente, à l'intérieur du boîtier creux allongé (44), une came de commande (56) en forme de cardioïde dans laquelle s'engage une saillie de commande (58) prévue sur l'extrémité interne au boîtier de la barre de couplage (46).

4. Dispositif selon la revendication 3, **caractérisé en ce que** la saillie de commande (58) dépasse de l'extrémité libre d'un levier (60) articulé à pivotement à l'extrémité interne au logement de la barre de couplage (46) autour d'un axe parallèle à l'axe longitudinal central de la saillie de commande (58) s'engageant dans la came de commande (56).

5. Dispositif selon la revendication 3 ou 4,
**caractérisé en ce que** la barre de couplage (46) est guidée à coulissement dans la direction longitudinale du boîtier dans un segment partiel central de l'intérieur du boîtier creux allongé (44), mais sans pouvoir tourner par rapport au boîtier.

6. Dispositif selon l'une quelconque des revendications 3 à 5, **caractérisé en ce que** le boîtier creux allongé (44) présente au moins deux moitiés de boîtier (44a ; 44b) assemblées le long d'un plan s'étendant dans le boîtier à peu près au centre dans la direction longitudinale, dont l'une est pourvue de la came de commande (58) à l'intérieur de sa zone d'extrémité opposée au cliquet d'arrêt, tandis que l'intérieur de l'autre moitié de logement (44b) opposé à la moitié de boîtier (44a) pourvu de la came de commande (58) présente une conformation creuse telle que la saillie de commande (58) prévue sur l'extrémité interne au boîtier de la barre de commande (46) soit en mesure de suivre les déplacements transversaux qui lui sont transmis par la came de commande (56) lors d'un déplacement longitudinal de la barre de couplage (46), et **en ce que** le ressort (62) pré-sollicité sous pression est soutenu sur ou dans la zone d'extrémité, du côté du composant à cliquet, du boîtier creux (44), d'une part, et dans la zone du couplage de la barre de couplage (46) sur le composant à cliquet (24), d'autre part.

7. Dispositif selon l'une quelconque des revendications 1 à 6, **caractérisé en ce que** le boîtier creux allongé (44) présente la forme externe d'un cylindre allongé.

8. Dispositif selon l'une quelconque des revendications 1 à 7, **caractérisé en ce que** le boîtier creux allongé (44) s'appuie, à son extrémité opposée au composant à cliquet (24), sur une butée réglable dans la direction longitudinale du boîtier à cliquet (22).

9. Dispositif selon la revendication 8, **caractérisé en ce que** la butée est formée d'une surface d'extrémité d'une vis de réglage (65) vissée dans un perçage taraudé du boîtier à cliquet (22).

10. Dispositif selon la revendication 8, **caractérisé en ce que** la butée est formée d'un tenon (78) pourvu d'un filetage et dépassant de la surface d'extrémité du logement (44) opposée au composant à cliquet (24), lequel tenon est vissé sur une roue de réglage (76) pourvue d'une ouverture taraudée complémentaire (74).

11. Dispositif selon l'une quelconque des revendications 8 à 10, **caractérisé en ce que** l'on prévoit, entre la butée réglable et le boîtier à cliquet, un ressort (72), qui amortit les sollicitations provoquées par des chocs transmis aux composants du mécanisme du type à verrouillage tactile via le composant à cliquet (24) lors de la fermeture d'un tiroir.

12. Dispositif selon la revendication 10, **caractérisé en ce que** le ressort (72) est formé d'au moins un ressort à boudin monté sous pré-sollicitation à la pression.

13. Dispositif selon l'une quelconque des revendications 1 à 7, **caractérisé en ce que** le boîtier creux allongé (44) est guidé longitudinalement par coulissement dans le boîtier à cliquet (22) et s'appuie, par son extrémité opposée au composant à cliquet (24), sur un ressort pré-sollicité intercalé (72) dans le boîtier à cliquet (22) et **en ce que** l'on prévoit, dans le composant à cliquet, une butée délimitant le trajet de déplacement du boîtier creux allongé (44) vers le composé à cliquet (24) en raison de la pré-sollicitation du ressort intercalé (72).

14. Dispositif selon la revendication 13, **caractérisé en ce que** la surface de butée soutenant le boîtier (44) se présente de manière à pouvoir se déplacer dans le sens de déplacement du boîtier allongé (44).

15. Dispositif selon la revendication **14, caractérisé en ce que** la surface de butée est formée de l'extrémité libre de la tige (84), s'engageant sur une surface antagoniste du boîtier allongé (44), d'une vis de réglage (86) vissée dans un perçage taraudé du boîtier à cliquet (22), dont l'extrémité opposée à la surface antagoniste sort du boîtier à cliquet (22) et est pourvue de moyens (88) pour faire tourner la tige (84).

16. Dispositif selon la revendication 15, **caractérisé en ce que** la vis de réglage présente une orientation inclinée par rapport à la direction de déplacement du boîtier allongé (44) dans le boîtier à cliquet (22), **en ce que** le boîtier allongé (44) est avancé, lors de la rotation de la tige (84) de la vis de réglage (86), dans le sens du vissage dans le perçage taraudé, à l'encontre de la direction d'action de la pré-sollicitation du ressort (72) et, lors de la rotation de la tige (84) dans le sens de rotation opposé dans la direction d'action de la pré-sollicitation du ressort (74).

17. Dispositif selon la revendication 16, **caractérisé en ce que** le boîtier à cliquet (22) est pourvu de moyens pour fixer sur le côté inférieur du rail de guidage (12) une glissière télescopique correspondante (10') de sorte que le composant à cliquet (22) dépasse dans la direction du rail de roulement (14) avec le logement (36) latéralement à côté du rail de guidage (12) vers le rail de roulement (14) et **en ce que** l'élément d'entraînement (26) prévu sur le rail de roulement dépasse dans le trajet de déplacement du logement (36) dans le composant à cliquet (24).

18. Dispositif selon la revendication 17, **caractérisé en ce que** le boîtier à cliquet se présente de sorte que le composant à cliquet (24) et l'élément d'entraînement (26) dans la position de fixation spécifique du boîtier à cliquet (22) soient prévus sur un rail de guidage correspondant (12) latéralement à côté de son côté tourné vers le corps.

19. Dispositif selon la revendication 3, **caractérisé en ce que** la saillie de commande (58) est agencée à coulissement transversal par rapport à la direction longitudinale de la barre de couplage, mais ne peut coulisser, dans la direction longitudinale de la barre de couplage, sur l'extrémité interne au boîtier de la barre de couplage (46).

20. Dispositif selon la revendication 19, **caractérisé en ce que** l'extrémité interne au boîtier de la barre de couplage (46) présente une tête de guidage (68) élargie transversalement à la direction longitudinale de la barre de couplage, dont le côté dirigé vers la came de commande en forme de cardioïde (56) présente une rainure de guidage s'étendant transversalement (66), dans laquelle un élément de support est monté à coulissement, de la partie inférieure, tournée vers la came de commande, de laquelle la saillie de commande (58) dépasse et s'engage sur la came de commande.

21. Dispositif selon la revendication 20, **caractérisé en ce que** l'élément de support présente la forme d'un corps cylindrique (64) dont la dimension en hauteur est sensiblement égale à la profondeur et dont le diamètre est égal à la largeur de la rainure de guidage, corps de la surface frontale, tournée vers la came de commande, de laquelle dépasse au centre la saillie de commande (58) s'engageant dans la rainure de commande (56) en forme de cardioïde.

22. Dispositif selon la revendication 21, **caractérisé en ce que** la saillie de commande (58) présente la forme d'une broche de section transversale circulaire dont le diamètre est égal à la largeur de la rainure de commande (56) en forme de cardioïde.

23. Dispositif selon les revendications 21 et 22,
**caractérisé en ce que** l'on prévoit au centre du fond de la rainure de guidage (66) de la tête de guidage (68) un trou oblong (72), dans lequel s'engage une broche de guidage (70) de section transversale circulaire dépassant au centre de la surface frontale, opposée à la came de commande, du corps cylindrique (64) et dont le diamètre est sensiblement égal à la largeur du trou oblong (72).

24. Dispositif selon l'une quelconque des revendications 2 à 23, **caractérisé en ce que** l'extrémité libre de la barre de couplage (46) dépassant du boîtier creux allongé (44) est couplée de manière articulée sur le composant à cliquet (24) de sorte que le composant à cliquet (24) puisse pivoter par rapport à l'extrémité de la barre de couplage.

25. Dispositif selon la revendication 24, **caractérisé en ce que** l'on prévoit à l'extrémité de la barre de couplage (46) une tête articulée (48) de section transversale sensiblement circulaire, qui s'engage pour le couplage pivotant sur le composant à cliquet (24) dans un logement de tête articulée (50) délimitée en forme d'arc de cercle sur plus de 180 ° dans le composant à cliquet (24) et **en ce que** le logement de tête articulée (50) se présente sous une forme qui peut se déployer élastiquement dans la zone ouverte vers la barre de couplage (46), **en ce que** la tête articulée (48) se dégage du logement de tête articulée (50) en exerçant une force de traction prédéterminée sur la barre de couplage (46) ou sur le composant à cliquet (24), à savoir en séparant ces parties l'une de l'autre par élargissement élastique de la zone d'orifice ouverte.

26. Dispositif selon la revendication 25, **caractérisé en ce que** la tête articulée présente la forme d'une tête sphérique (48) qui est raccordée, via une broche de raccordement courte d'un diamètre en coupe transversale réduit par rapport au diamètre de la tête sphérique (48), à l'extrémité de la barre de couplage (46).
